# EUROPÄISCHE PATENTSCHRIFT

(11) **EP 1 378 663 B1**
(45) Veröffentlichungstag und Bekanntmachung des Hinweises auf die Patenterteilung: **25.05.2011**
(21) Anmeldenummer: 03014680.7
(22) Anmeldetag: 27.06.2003
(51) Int. Cl.: F04B 43/08

(54) **Peristaltische Schlauchpumpe**
Peristaltic pump
Pompe péristaltique

(30) Priorität: 06.07.2002 DE 20210502 U
(43) Veröffentlichungstag der Anmeldung: 07.01.2004
(73) Patentinhaber: B. Braun Melsungen AG, 34212 Melsungen (DE)
(72) Erfinder: Herwig, Dieter, 34212 Melsungen (DE); Knuth, Reinhard, 34212 Melsungen (DE)
(74) Vertreter: von Kreisler Selting Werner

(56) Entgegenhaltungen:
- EP-A- 0 291 158
- EP-A- 0 484 717
- GB-A- 1 182 908
- GB-A- 2 179 404
- US-A- 4 690 673

## Beschreibung

Die Erfindung betrifft eine peristaltische Schlauchpumpe mit einer Welle, die mehrere Exzenterscheiben aufweist, von denen jede ein Lager trägt und damit einen Pumpenfinger quer zu einem Pumpenschlauch bewegt, und mit einer zwischen der Welle und dem Pumpenschlauch angeordneten Dichtmembran.

Peristaltische Schlauchpumpen werden häufig als Infusions- oder Transfusionspumpen zur Förderung flüssiger Substanzen im medizinischen Bereich eingesetzt. Bekannt sind lineare Schlauchpumpen, bei denen ein gerader Pumpenschlauch von zahlreichen Pumpenfingern fortlaufend und zyklisch gegen ein Widerlager gedrückt wird, so dass die Flüssigkeit in dem Pumpenschlauch in Förderrichtung bewegt wird. EP 0 214 443 A1 beschreibt eine peristaltische lineare Schlauchpumpe mit zahlreichen an einer Welle befestigten Exzenterscheiben. Jede Exzenterscheibe trägt ein Kugellager und wirkt auf einen linear bewegbaren Pumpenfinger. Sämtliche Pumpenfinger werden von einer Dichtmembran überspannt, die eine abdichtende Trennung zwischen dem Antriebsmechanismus und dem Pumpenschlauch bildet. Dadurch werden Beschädigungen und Verschmutzungen des Pumpenschlauchs vermieden. Andererseits wird das Innere der Pumpe gegen eindringende Flüssigkeit geschützt. Eine so angeordnete Dichtmembran beeinflusst die Fördergenauigkeit negativ. Sie bewirkt eine Kraftkopplung zwischen benachbarten Pumpenfingern, wodurch auch der elektrische Energieverbrauch erhöht wird. Ein Teil der Rückstellkräfte des Pumpenschlauches wird bei dieser Membrananordnung benötigt, um die Dichtmembran gegen die Pumpenfinger zu verformen. Das kann zum vorzeitigen Nachlassen der Rückstellkräfte führen. Infusionspumpen, wie beispielsweise peristaltische Schlauchpumpen, sollen möglichst klein und leichtgewichtig gebaut werden. Daher ist es wichtig, den Energiebedarf zu verringern, um Bauteile wie Akku, Netzteil und Antriebsmotor möglichst klein zu dimensionieren. Gleichzeitig ist die Forderung nach Einhaltung der angewählten Förderrate, auch während langer Infusionszeiten zu erfüllen.

Der Erfindung liegt die Aufgabe zugrunde, eine peristaltische Schlauchpumpe zu schaffen, die kleinformatig hergestellt werden kann, einen geringen Energiebedarf hat und eine gute Fördergenauigkeit bei langen Infusionszeiten hat.

Die Lösung dieser Aufgabe erfolgt erfindungsgemäß mit den im Anspruch 1 angegebenen Merkmalen. Hiernach sind die Lager auf den Exzenterscheiben der Welle jeweils mit einer Pleuelstange verbunden, welche an einem linear geführten Pumpenfinger angreift. Die Pumpenfinger sind auf der dem Pumpenschlauch zugewandten Seite (Außenseite) der Dichtmembran angeordnet und die Pleuelstangen gehen durch die Dichtmembran hindurch.

Dadurch dass die Dichtmembran nicht die Pumpenfinger überspannt, erfolgt keine ständige periodische Dehnung der Dichtmembran zwischen benachbarten Pumpenfingern. Dadurch wird weniger Antriebsenergie benötigt. Die noch benötigten Kräfte, die Membran zu verformen, müssen nicht durch die Rückstellkräfte des Pumpenschlauches aufgebracht werden, sondern werden durch den Pumpenantrieb bereitgestellt. Hierdurch wird die Förderratengenauigkeit über längere Infusionszeiten verbessert. Außerdem wird der Verschleiß der Dichtmembran verringert. Die Verwendung von Pleuelstangen ermöglicht einen einfachen und kleinen Durchgang durch die Dichtmembran. Die Dichtmembran sollte keine gespannte Fläche bilden, sondern eine lose Faltenmembran sein, die sich den Bewegungen der Pleuelstangen anpasst, ohne dass wesentliche Materialspannungen auftreten.

Durch die Erfindung werden störende Einflüsse der Dichtmembran auf die Fördergenauigkeit verhindert. Die Dichtmembran wird nicht gewalkt und nicht zwischen Pumpenfinger und Pumpenschlauch gequetscht.

Gemäß einer bevorzugten Weiterbildung der Erfindung ist vorgesehen, dass die Dichtmembran zu beiden Seiten des Pumpenschlauchs Falten aufweist, die eine Anpassung an die Querbewegungen der Pleuelstange ermöglichen.

Auf der Seite des Pumpenschlauchs ist vorzugsweise eine Führungsplatte mit einem längslaufenden Aufnahmekanal für den Pumpenschlauch und mit Führungskanälen für die Pumpenfinger vorgesehen. Diese Führungsplatte ist zweckmäßigerweise für Reinigungszwecke herausnehmbar.

Eine besondere Ausführungsform ist so aufgebaut, dass die Exzenterscheiben der Welle einstückig angeformt sind. Die Welle bildet somit gewissermaßen eine Kurbelwelle. Der äußere Mantel der Exzenterscheiben kann so geformt sein, dass er gleichzeitig die innere Laufbahn eines Kugellagers bildet. An die Kugellageraußenringe, welche ebenfalls in Spritzgusstechnik herstellbar sind, können die Pleuelstangen direkt angeformt werden. Durch diese Gestaltung wird die Anzahl der benötigten Bauteile verringert und die Reibung wird herabgesetzt. Damit ist wiederum ein geringerer Energieverbrauch verbunden.

Im Folgenden wird unter Bezugnahme auf die Zeichnungen ein Ausführungsbeispiel der Erfindung näher erläutert.

Es zeigen:
- Fig. 1: eine perspektivische Darstellung der Welle mit den Exzenterscheiben und Pleuelstangen, und
- Fig. 2: einen Querschnitt durch die peristaltische Schlauchpumpe.

Die dargestellte Schlauchpumpe weist einen Pumpenschlauch 10 auf, in dem sich die zu pumpende Flüssigkeit befindet. Dieser Schlauch wird durch zahlreiche Pumpenfinger 11 fortlaufend periodisch zusammengedrückt und entlastet, so wie dies in EP 0 214 443 beschrieben ist.

Der Pumpenschlauch 10 ist in einem Aufnahmekanal 12 enthalten, der in einer Führungsplatte 13 gebildet ist. Die Führungsplatte 13 hat parallele Wände 13a, 13b, die den Aufnahmekanal 12 seitlich begrenzen. Der Aufnahmekanal 12 ist mit mehreren Führungskanälen 14 verbunden, in denen jeweils ein Pumpenfinger 11 quer zur Schlauchrichtung geführt ist. Die Führungsplatte 13 ist an einer Frontwand 15 eines Pumpengehäuses 16 befestigt. Das Pumpengehäuse weist eine vorgesetzte Tür auf, die ein Gegenlager 17 zur Abstützung des Pumpenschlauchs 10 bildet. Das Gegenlager 17 weist einen in den Aufnahmekanal 12 hineinragenden Vorsprung 18 auf.

Insgesamt sind etwa zwölf Pumpenfinger 11 vorhanden, die von einem Exzenterantrieb sinusförmig angetrieben sind, wonach die Bewegungen benachbarter Pumpenfinger eine Phasendifferenz haben.

Der Antrieb der Pumpenfinger weist eine parallel zum eingelegten Pumpenschlauch 10 verlaufende Welle 20 auf. An dieser sind mehrere Exzenterscheiben 21, eine für jeden Pumpenfinger 11, befestigt. Auf der Exzenterscheibe sitzt ein Kugellager 22, das einen Außenring 23 lagert. Der Außenring 23 ist mit einem Pleuel 24 verbunden, das eine radial zum Außenring 23 abstehende Pleuelstange 25 aufweist. Das Ende der Pleuelstange 25 ist über ein Gelenk 26 mit dem Pumpenfinger 11 verbunden. Während die Welle 20 mit gleichförmiger Geschwindigkeit dreht, verursacht der beschriebene Exzenterantrieb eine sinusförmige Hin- und Herbewegung des Pumpenfingers 11 relativ zu dem Pumpenschlauch 10.

Figur 1 zeigt die verschiedenen Positionen der Pleuelstangen 25 bei einer bestimmten Drehposition der Welle 20. Die Pleuelstangen 25 bilden eine Periode einer Sinuskurve.

Das Kugellager 22 weist im vorliegenden Fall einen Innenring 22a, einen Außenring 22b und dazwischen angeordnete Kugeln 22c auf, die in einem (nicht dargestellten) Kugelkäfig enthalten sind. Bei einer abgewandelten Ausführungsform ist das Kugellager 22 nicht mit einem eigenen Innenring 22a und einem eigenen Außenring 22b versehen. Der Innenring wird vielmehr unmittelbar von der Exzenterscheibe 21 gebildet. Der Außenring des Kugellagers wird von dem Außenring 23 des Pleuels 24 gebildet. Als Kugellager werden vorzugsweise Kunststoff-Kugellager verwendet.

Zwischen dem Exzenterantrieb und den Pumpenfingern 11 befindet sich eine Dichtmembran 27, die sich in Längsrichtung des Aufnahmekanals 12 erstreckt und mit ihren längslaufenden Rändern 27a, 27b an der Rückseite der Gehäusewand 15 befestigt ist, so dass die die Führungsplatte enthaltende Öffnung durch die Dichtmembran 27 verschlossen ist. Die Dichtmembran weist abgedichtete Durchgänge 29 für jede Pleuelstange 25 auf. Die Pleuelstangen 25 sind zylindrisch und mit rundem Querschnitt, so dass die Abdichtung relativ einfach durchzuführen ist. Die Breite der Dichtmembran 27 ist größer als die Breite der Öffnung 30 der Gehäusewand 15, so dass sich beidseitig der Pleuelstange 25 Falten 31 ergeben. Die Dichtmembran 27 ist nicht straff gespannt sondern bildet eine Faltenstruktur. Die Dichtmembran 27 verhindert, dass Flüssigkeit in das Innere des Gehäuses 16 eindringt. Die Führungsplatte 13 kann nach dem Öffnen der Tür zu Reinigungszwecken herausgenommen werden. Ebenso können die einzelnen Pumpenfinger leicht von den Pleuelstangen 25 abgenommen werden.

Da die Dichtmembran 27 praktisch keine Kraft auf den Pumpenfinger 11 oder die Pleuelstange 25 ausübt, hat die Schlauchpumpe einen geringen Energieverbrauch. Dieser wird durch die Verwendung des Kugellagers 22, das sehr geringe Reibungsverluste hat, noch begünstigt.

## Patentansprüche

1. Peristaltische Schlauchpumpe mit einer Welle (20), die mehrere Exzenterscheiben (21) aufweist, von denen jede ein Lager (22) trägt und damit einen Pumpenfinger (11) quer zu einem Pumpenschlauch (10) bewegt, und mit einer zwischen der Welle (20) und dem Pumpenschlauch (10) angeordneten Dichtmembran (27),
**dadurch gekennzeichnet,**
**dass** die Lager (22) jeweils mit einer Pleuelstange (25) verbunden sind, welche an einem linear geführten Pumpenfinger (11) angreift, und dass die Pumpenfinger (11) auf der dem Pumpenschlauch (10) zugewandten Seite der Dichtmembran (27) angeordnet sind und die Pleuelstangen (25) durch die Dichtmembran (27) hindurchgehen.

2. Schlauchpumpe nach Anspruch 1, **dadurch gekennzeichnet, dass** die Dichtmembran (27) seitliche Falten (31) aufweist, die eine Anpassung an die Querbewegungen der Pleuelstange (25) ermöglichen.

3. Schlauchpumpe nach Anspruch 1 oder 2, **dadurch gekennzeichnet, dass** eine Führungsplatte (13) mit einem längslaufenden Aufnahmekanal (12) für den Pumpenschlauch (10) und Führungskanälen (14) für die Pumpenfinger (11) herausnehmbar an einem Gehäuse (16) befestig ist.

4. Schlauchpumpe nach Anspruch 3, **dadurch gekennzeichnet, dass** ein Gegenlager (17) zum Abstützen des Pumpenschlauchs (10) einen in den Aufnahmekanal (12) ragenden Vorsprung (18) aufweist.

5. Schlauchpumpe nach einem der Ansprüche 1-4, **dadurch gekennzeichnet, dass** die Exzenterscheiben (21) der Welle (20) einstückig angeformt sind.

6. Schlauchpumpe nach einem der Ansprüche 1-5, **dadurch gekennzeichnet, dass** die Exzenterscheiben (21) die Innenringe von Kugellagern (22) bilden.

7. Schlauchpumpe nach einem der Ansprüche 1-6, **dadurch gekennzeichnet, dass** die Pleuelstange (25) einen das Lager (20) umgebenden Außenring (23) aufweist.

## Claims

1. A peristaltic hose pump of the type having a shaft (20) comprising several eccentric discs (21) each of which carries a bearing (22) and thus moves a pump finger (11) transversely to a pump hose (10), and with a sealing diaphragm (27) disposed between the shaft (20) and the pump hose (10),
**characterized in that**
each of the bearings (22) is connected with a connecting rod (25) which engages on a linearly guided pump finger (11), and that the pump fingers (11) are arranged at the side of the sealing diaphragm (27) facing the pump hose (10), and the connecting rods (25) pass through the sealing diaphragm (27).

2. The hose pump of claim 1, **characterized in that** the sealing diaphragm (27) comprises lateral folds (31) permitting an adaptation to the transverse movements of the connecting rod (25).

3. The hose pump of claim 1 or 2, **characterized in that** a guide plate (13) is removably mounted to a housing (16), the guide plate having a longitudinally extending receiving channel (12) for the pump hose (10) and guide channels (14) for the pump fingers (11).

4. The hose pump of claim 3, **characterized in that** a thrust bearing (17) for supporting the pump hose (10) comprises a projection (18) projecting into the receiving channel (12).

5. The hose pump of one of claims 1-4, **characterized in that** the eccentric discs (21) of the shaft (20) are integrally formed thereto.

6. The hose pump of one of claims 1-5, **characterized in that** the eccentric discs (21) form the inner rings of ball bearings (22).

7. The hose pump of one of claims 1-6, **characterized in that** the connecting rod (25) comprises an outer ring (23) surrounding the bearing (20).

## Revendications

1. Pompe à tuyaux péristaltique comprenant un arbre (20) avec plusieurs disques excentriques (21), chacune portant un palier (22) et, par cela, déplaçant un doigt de pompe (11) transversalement à un tuyau de pompe (10), et comprenant une membrane d'étanchéité (27) disposée entre ledit arbre (20) et ledit tuyau de pompe (10),
**caractérisée en ce**
**que** les paliers (22) sont respectivement connectés avec une bielle (25) qui engage un doigt de pompe (11) guidé linéairement, et que les doigts de pompe (11) sont disposés au côté de la membrane d'étanchéité (27) tourné vers ledit tuyau de pompe (10) et les bielles (25) traversent ladite membrane d'étanchéité (27).

2. Pompe à tuyaux péristaltique selon la revendication 1, **caractérisée en ce que** ladite membrane d'étanchéité (27) comprend des plis latéraux (31) permettant une adaptation aux déplacements transversaux de la bielle (25).

3. Pompe à tuyaux péristaltique selon la revendication 1 ou 2, **caractérisée en ce qu'**une plaque de guidage (13) est attachée sur un boitier (16) de manière amovible, ladite plaque comprenant une lumière de réception (12) pour le tuyau de pompe (10), s'étendant dans la direction longitudinale, et des lumières de guidage (14) pour les doigts de pompe (11).

4. Pompe à tuyaux péristaltique selon la revendication 3, **caractérisée en ce qu'**un contre-appui (17) pour supporter le tuyau de pompe (10) comprend une saillie (18) saillant dans ladite lumière de réception (12).

5. Pompe à tuyaux péristaltique selon l'une quelconque des revendications 1-4, **caractérisée en ce que** les disques excentriques (21) de l'arbre (20) sont formés d'une seule pièce avec ledit arbre.

6. Pompe à tuyaux péristaltique selon l'une quelconque des revendications 1-5, **caractérisée en ce que** les disques excentriques (21) forment les bagues intérieures de roulements à billes (22).

7. Pompe à tuyaux péristaltique selon l'une quelconque des revendications 1-6, **caractérisée en ce que** la bielle (25) comprend une bague extérieure (23) entourant ledit palier (20).
